# EUROPÄISCHE PATENTSCHRIFT

(11) **EP 2 989 928 B1**
(45) Veröffentlichungstag und Bekanntmachung des Hinweises auf die Patenterteilung: **15.11.2017**
(21) Anmeldenummer: 15002290.3
(22) Anmeldetag: 01.08.2015
(51) Int. Cl.: A47B 88/00

(54) **BEWEGBARES MÖBELTEIL MIT EINER SEITENABDECKUNG UND EINEM BLENDENPROFIL SOWIE EINER VORRICHTUNG ZUR BEFESTIGUNG DER BEIDEN**
MOVABLE FURNITURE PART WITH A DEVICE FOR FIXING A SIDE COVER TO A BLIND PROFILE OF THE FURNITURE PART
MEUBLE MOBILE AVEC UN CACHE LATERAL ET UN PROFIL LATERAL AINSI QU'UN DISPOSITIF PERMETTANT DE FIXER LES DEUX ENSEMBLE

(30) Priorität: 27.08.2014 DE 202014006965 U
(43) Veröffentlichungstag der Anmeldung: 02.03.2016
(73) Patentinhaber: Grass GmbH, 6973 Höchst/Vlbg. (AT)
(72) Erfinder: Grabher, Günter, A-6972 Fußach (AT)
(74) Vertreter: Patentanwälte Magenbauer & Kollegen Partnerschaft mbB

(56) Entgegenhaltungen:
- DE-U1-202012 010 755
- FR-A- 1 007 385
- FR-A- 1 175 796
- US-A- 5 242 239

## Beschreibung

Die Erfindung betrifft ein bewegbares Möbelteil, insbesondere Schublade, mit einem Blendenprofil und wenigstens einer Seitenabdeckung für das Blendenprofil und einer Vorrichtung zur Befestigung der Seitenabdeckung am Blendenprofil mit einem an der Seitenabdeckung ausgebildeten, mit einer Anschlagfläche ausgestatteten Anschlagabschnitt und einen demgegenüber querschnittskleineren Befestigungsabschnitt, der in einen hohlen, sich von einer Profilkante ins Innere des Blendenprofils erstreckenden Aufnahmeabschnitt am Blendenprofil einsteckbar ist, wobei am Befestigungsabschnitt wenigstens ein Befestigungsloch ausgebildet ist, dem wenigstens ein sich am Blendenprofil von einer Blendenprofil-Rückseite in den hohlen Aufnahmeabschnitt erstreckendes Montageloch zugeordnet ist, wobei das Befestigungsloch und das Montageloch derart zueinander ausgerichtet sind, dass der Befestigungsabschnitt beim Einführen von Befestigungsmitteln durch das Montageloch in das Befestigungsloch in den Aufnahmeabschnitt hinein verlagerbar ist, sodass der Anschlagabschnitt an die Profilkante des Blendenprofils drückbar ist

Befestigungsvorrichtungen zur Befestigung einer Seitenabdeckung an einem Blendenprofil sind bereits aus dem Stand der Technik in mannigfaltigen Ausführungen bekannt. Oft sind solche Seitenabdeckungen groß und sperrig ausgebildet, was der Ästhetik eines mit einer solchen Seitenabdeckung ausgestatteten Blendenprofils abträglich ist. Bei der Befestigung der Seitenabdeckung am Blendenprofil kann es zudem zu dem Problem kommen, dass die Abdeckung nicht bündig am Blendenprofil anliegt. Dies ist ebenfalls schlecht für die Ästhetik.

Die FR 1 007 385 offenbart eine Vorrichtung zur Verbindung von aus Holz bestehenden Tür- oder Fensterrahmen. An der Innenseite eines Vertikalpfostens befindet sich eine Nut, in der ein an einer Traverse ausgebildeter Vorsprung eingesetzt ist. Der Vertikalpfosten besitzt mehrere quer zur Längsachse verlaufende Bohrungen, die mit in Traversen-Längsrichtung in der Traverse verlaufenden Bohrungen fluchten. Zusätzlich sind in der Quertraverse noch Querbohrungen vorgesehen, die sich mit den Längsbohrungen in der Traverse kreuzen. In die Querbohrungen der Traverse sind Zapfen eingesetzt, die in radialer Richtung verlaufende Durchbrechungen aufweisen. Zur Befestigung der Traverse am Vertikalpfosten werden von der Außenseite des Vertikalpfostens her langschaftige Schrauben eingeführt, die durch die Durchbrechungen an den Zapfen in der Traverse hindurchgeführt sind. Beim Verschrauben wird der Vorsprung an der Traverse in die am Vertikalpfosten ausgebildete Nut hinein verlagert, wodurch die Bauteile verspannt werden.

Die US 5,242,239 A offenbart einen Metallverbinder zur Verbindung zweier Bauteile, insbesondere einer Säule mit einem Querriegel. Hierzu sind am einander zugewandten Montageflächen an der Säule einerseits und am Querriegel andererseits Ausnehmungen vorgesehen, in die entsprechend geformte Abschnitte des Metallverbinders eingreifen. Zum Spannen der beiderseitigen Bauteile dienen Gewindestangen, die jeweils einerseits in entsprechenden Bohrungen am Verbinder und in entsprechenden Bohrungen entweder am Querriegel oder an der Säule eingeschraubt werden.

Die FR 1 175 796 offenbart einen als Verbindungsknoten ausgebildeten Verbinder zweier Komponenten eines Möbelteils. Bei den Komponenten des Möbelteils handelt es sich um Vierkantrohre, die beispielsweise gemeinsam einen Rahmen bilden. Der Verbinder besitzt in alle drei Raumrichtungen ragende Verbindungsstutzen, die in die Vierkantrohre eingesteckt werden und dort über Schrauben mit den zugeordneten Vierkantrohren verbunden werden.

Die DE 20 2012 010 755 U1 offenbart eine Vorrichtung zur Verbindung einer Front an einem Seitenteil eines bewegbaren Möbelteils. Es sind der Front zugeordnete frontseitige Kopplungsmittel und dem Seitenteil zugeordnete seitenteilseitige Kopplungsmittel vorgesehen, die zur Befestigung der Front an dem Seitenteil miteinander koppelbar sind. Die seitenteilseitigen Kopplungsmittel sind Bestandteil eines zur Vorrichtung gehörenden Zusatzteils, das seinerseits über Befestigungsmittel an einer Zarge einer Schublade befestigbar ist. Das Zusatzteil besitzt hierzu Steckzapfen, die in Aufnahmelöcher an der Zarge eingesteckt sind. Ferner besitzt das Zusatzteil eine Rastaufnahme, in der ein fingerartiger Frontverbinder lösbar eingerastet ist.

Aufgabe der Erfindung ist es, ein bewegbares Möbelteil mit einer Vorrichtung zur Befestigung einer Seitenabdeckung an einem Blendenprofil der eingangs erwähnten Art zu schaffen, die ein spaltfreies Anlegen der Seitenabdeckung am Blendenprofil ermöglicht und daher höheren Ästhetikanforderungen gerecht wird.

Diese Aufgabe wird durch ein bewegbares Möbelteil mit einer Vorrichtung zur Befestigung einer Seitenabdeckung an einem Blendenprofil mit den Merkmalen des unabhängigen Anspruchs 1 gelöst. Weiterbildungen der Erfindung sind in den Unteransprüchen dargestellt.

Das erfindungsgemäße bewegliche Möbelteil zeichnet sich dadurch aus, dass das wenigstens eine Befestigungsloch in Breitenrichtung der Seitenabdeckung mit einem Abstand x₁ von der Anschlagfläche des Anschlagabschnitts beabstandet ist und das wenigstens eine Montageloch in Breitenrichtung des Blendenprofils mit Abstand x₂ von der Profilkante beabstandet ist, wobei der Abstand x₁ kleiner als der Abstand x₂ ist.

Dadurch wird ein spaltfreies Anliegen der Seitenabdeckung an dem zugeordneten Blendenprofil gewährleistet, wodurch es auch möglich ist, relativ klein dimensionierte Seitenabdeckungen zu verwenden, bei denen bisher das Problem bestand, dass ein nichtbündiges Anlegen am zugeordneten Blendenprofil sehr stark ins Auge fällt. Daher ist man bei Seitenabdeckungen aus dem Stand der Technik oftmals dazu übergegangen, sperrige und über die Außenabmessung der zugeordneten Blende hinausgehende Seitenabdeckungen zu verwenden, die ein nicht spaltfreies Anlegen kaschieren. Mit der Vorrichtung ist es nun möglich, Seitenabdeckungen zu verwenden, deren Ober- beziehungsweise Unterkante mit der Ober- beziehungsweise Unterkante des zugeordneten Blendenprofils abschließt.

Bei einer Weiterbildung der Erfindung sind mehrere in Höhenrichtung der Seitenabdeckung beabstandet zueinander angeordnete Befestigungslöcher vorgesehen, denen mehrere in Höhenrichtung des Blendenprofils beabstandet zueinander angeordnete Montagelöcher zugeordnet sind.

Bei einer Weiterbildung der Erfindung sind die Befestigungslöcher in Höhenrichtung der Seitenabdeckung und die Montagelöcher in Höhenrichtung des Blendenprofils zueinander fluchtend ausgerichtet. Die fluchtende Höhenausrichtung der Befestigungslöcher zueinander auf Seiten der Seitenabdeckung und entsprechend der Montagelöcher auf Seiten des Blendenprofils ist nicht zwingend erforderlich, jedoch zweckmäßig. Prinzipiell wäre es jedoch auch möglich, dass die Befestigungslöcher an der Seitenabdeckung mit Versatz in Höhenrichtung zueinander ausgerichtet sind und die Montagelöcher ebenfalls mit Höhenrichtungsversatz zueinander ausgerichtet sind.

Das wenigstens eine Befestigungsloch ist in Breitenrichtung der Seitenabdeckung mit einem Abstand x₁ von der Anschlagfläche des Anschlagabschnitts beabstandet, während wenigstens das wenigstens eine Montageloch in Breitenrichtung des Blendenprofils mit Abstand x₂ von der Profilkante beabstandet ist, wobei der Abstand x₁ kleiner als der Abstand x₂ ist. Dadurch, dass der Abstand x₁ kleiner als der Abstand x₂ ist, wird in besonders einfacher Weise erreicht, dass die Seitenabdeckung beim Einführen von Befestigungsmitteln, beispielsweise Befestigungsschrauben, deren Lage durch die Montagelöcher bestimmt ist, mit ihrem Anschlagabschnitt an die Profilkante des Blendenprofils gedrückt wird. In diesem Fall bewirkt der Eingriff der Befestigungsmittel in die Befestigungslöcher also eine Verlagerung der Seitenabdeckung in den hohlen Aufnahmeabschnitt hinein, bis der Anschlagabschnitt anschlägt.

In besonders bevorzugter Weise ist wenigstens ein Blendenhalter zur Befestigung des Blendenprofils an einem Seitenteil des bewegbaren Möbelteils, beispielsweise Schublade, vorgesehen, wobei der Blendenhalter wenigstens ein dem Montageloch am Blendenprofil zugeordnetes Durchgangsloch aufweist, über das zur gleichzeitigen Befestigung des Blendenhalters und der Seitenabdeckung am Blendenprofil Befestigungsmittel in das Montageloch und weiter in das Befestigungsloch einführbar sind. Bei der Befestigung des Blendenhalters am Blendenprofil kann also auch gleichzeitig die Seitenabdeckung am Blendenprofil befestigt werden. In diesem Fall sind die Befestigungsmittel zur Befestigung der Seitenabdeckung am Blendenprofil multifunktional ausgebildet und dienen gleichzeitig zur Befestigung des Blendenhalters am Blendenprofil.

Bei einer Weiterbildung der Erfindung umfasst die Vorrichtung Befestigungsmittel zur Befestigung der Seitenabdeckung am Blendenprofil und/oder zur Befestigung des Blendenhalters am Blendenprofil. Als Befestigungsmittel eignen sich insbesondere Befestigungsschrauben. Es können jedoch auch andere Arten von Befestigungsmitteln eingesetzt werden, beispielsweise insbesondere stiftförmige Rastelemente, die durch Montageloch und zugeordnetes Befestigungsloch hindurchführbar sind und beispielsweise in eine dem Befestigungsloch nachgelagerte Raste einrastbar sind.

Bei einer Weiterbildung der Erfindung besteht das Blendenprofil aus Metall, insbesondere Aluminium. Alternativ wäre es denkbar, dass das Blendenprofil aus Kunststoff oder Holz besteht.

In bevorzugter Weise besteht die Seitenabdeckung aus Kunststoff. Alternativ wäre es jedoch auch denkbar, dass die Seitenabdeckung aus Metall oder Holz besteht.

Schließlich umfasst die Erfindung noch ein Möbel, mit einem relativ zu einem Möbelkorpus des Möbels bewegbar geführten Möbelteil, insbesondere Schublade, wobei das Möbelteil ein Blendenprofil, wenigstens eine Seitenabdeckung für das Blendenprofil und eine Vorrichtung zur Befestigung der Seitenabdeckung am Blendenprofil aufweist, das sich durch ein bewegbares Möbelteil nach einem der Ansprüche 1 bis 6 auszeichnet.

Ein bevorzugtes Ausführungsbeispiel ist in der Zeichnung dargestellt und wird im Folgenden näher erläutert. In der Zeichnung zeigen:
- Figur 1: eine perspektivische Darstellung eines bevorzugten Ausführungsbeispiels der Vorrichtung zur Befestigung einer Seitenabdeckung an einem Blendenprofil eines bewegbaren Möbelteils,
- Figur 2: die Vorrichtung aus Figur 1 mit an dem Blendenprofil befestigter Seitenabdeckung.

Die Figuren 1 und 2 zeigen ein bevorzugtes Ausführungsbeispiel des erfindungsgemäßen Möbelteils mit einer Vorrichtung 11 zur Befestigung
einer Seitenabdeckung 12 an einem Blendenprofil 13 eines bewegbaren Möbelteils, beispielsweise eine Schublade.

Das in Figur 1 separat dargestellte Blendenprofil 13 ist beispielhaft in Form einer Innenschubblende für einen Innenschubkasten gezeigt. Es wäre jedoch auch alternativ denkbar, dass das Blendenprofil eine Frontblende einer Schublade ist.

Im beschriebenen Beispielsfall ist das Blendenprofil 13 jedoch Bestandteil eines Innenschubkastens, der in einem Frontauszug untergebracht ist und nach dem Öffnen des Frontauszugs unabhängig von diesem bewegbar ist.

Wie insbesondere in Figur 1 dargestellt, besitzt das Blendenprofil 13 einen leistenförmigen Grundabschnitt 14, an dem sich in Längsrichtung des Blendenprofils 13 eine Aufnahmenut 15 für einen Schubkasten-Boden (nicht dargestellt) erstreckt. Der Grundabschnitt 14 des Blendenprofils 13 ist mit einem Blendenabschnitt 16 verbunden, der gegenüber dem Grundabschnitt 14 flächenmäßig deutlich größer ist. Der Blendenabschnitt 16 ist hohlprofilartig ausgebildet und besitzt daher einen sich von seiner Profilkante 17 ins Innere des Blendenabschnitts 16 erstreckenden hohlförmigen Aufnahmeabschnitt 18. Der Aufnahmeabschnitt 18 wird einerseits seitlich von einer Blendenprofil-Rückseite 19 und andererseits von einer Blendenprofil-Vorderseite 20 begrenzt. An der Unterseite bildet der Grundabschnitt 14 den Abschluss, während der Aufnahmeabschnitt 18 an seiner Oberseite durch einen Deckenabschnitt 21 begrenzt ist.

Das Blendenprofil 13 besitzt im Beispielsfall an seiner Blendenprofil-Rückseite 19 zwei in Höhenrichtung des Blendenprofils 13 fluchtend übereinander ausgerichtete Montagelöcher 22a, 22b. Die Montagelöcher 22a, 22b durchsetzen die Wandung der Blendenprofil-Rückseite 19 und münden in den Aufnahmeabschnitt 18.

Die Montagelöcher 22a, 22b sind jeweils mit einem Abstand x₂ von der Profilkante 17 des Blendenprofils 13 beabstandet angeordnet.

Wie insbesondere in Figur 1 dargestellt, ist dem Blendenprofil 13 ein Blendenhalter 23 zu seiner Befestigung an einem Seitenteil (nicht dargestellt) des bewegbaren Möbelteils, also im Beispielsfall des Innenschubkastens, zugeordnet. Das Seitenteil kann beispielsweise als Seitenzarge oder als Seitenwand ausgebildet sein.

Der Blendenhalter 23 besitzt einen länglichen Basisabschnitt 24, an dessen einander entgegengesetzten Enden jeweils eine Durchgangsöffnung 25a, 25b ausgebildet ist.

Jeder Durchgangsöffnung 25a, 25b sind Befestigungsmittel in Form einer Befestigungsschraube 26a, 26b zugeordnet, die durch die zugeordnete Durchgangsöffnung 25a, 25b hindurch in das zugeordnete, fluchtend zur Durchgangsöffnung 25a, 25b ausgerichtete Montageloch 22a, 22b eingeführt werden kann.

An der Oberseite des Basisabschnitts 24 des Blendenhalters 23 befindet sich in etwa mittig zwischen den beiden Durchgangsöffnungen 25a, 25b ein Rastglied 27, das zur Befestigung des Blendenprofils in eine zugeordnete Rastaufnahme am Seitenteil einführbar und dort verrastbar ist.

Die Vorrichtung umfasst ferner Seitenabdeckungen 12, von denen in Figur 1 beispielhaft lediglich eine dargestellt ist.

Die Seitenabdeckungen 12, von denen jeweils eine den beiden offenen Enden des Blendenprofils 13 zugeordnet ist, dienen zur Verkleidung und zum seitlichen Profilabschluss des Blendenprofils 13.

Die Seitenabdeckung 12 besitzt einen mit einer Anschlagfläche 28 ausgestatteten Anschlagabschnitt 29 und einen demgegenüber querschnittskleineren Befestigungsabschnitt 30.

Wie insbesondere in Figur 1 dargestellt, ist der Anschlagabschnitt 29 leistenartig ausgestaltet und besitzt eine Außenseite 31, die beispielsweise konvex gekrümmt ausgebildet sein kann. Der Anschlagabschnitt 29 ragt seitlich und an der Ober- und an der Unterkante über den Querschnitt des Befestigungsabschnitts 30 hinaus. Das Überstandsmaß ist an den Seiten und an der Oberkante relativ gering und entspricht im Beispielsfall der Wandstärke des Blendenprofils 13. Die Unterkante des Anschlagabschnitts 29 hingegen steht deutlich weiter über die Unterkante des Befestigungsabschnitts 30 hinaus. Der Überstand des Anschlagabschnitts 29 gegenüber dem Befestigungsabschnitt 30 bildet die Anschlagfläche 28. An der Rückseite des Anschlagabschnitts 29 befindet sich unterhalb des Befestigungsabschnitts 30 wenigstens ein Fixierelement 32, das beim Befestigen der Seitenabdeckung 12 in den endseitig offenen Grundabschnitt 14 des Blendenprofils einfährt.

Der Befestigungsabschnitt 30 der Seitenabdeckung 12 ist quaderförmig ausgebildet und besitzt eine Abdeckungs-Rückseite 33 und einer dieser entgegengesetzte Abdeckungs-Vorderseite 34. Die Abdeckungs-Rückseite 33 ist der Blendenprofil-Rückseite 19 und die Abdeckungs-Vorderseite 34 der Blendenprofil-Vorderseite 20 zugeordnet.

An der Abdeckungs-Rückseite 33 der Seitenabdeckung 12 befinden sich mehrere in Höhenrichtung der Seitenabdeckung 12 fluchtend übereinander angeordnete Befestigungslöcher 35a-d. Von den Befestigungslöchern 35a-d werden im Beispielsfall nur zwei Befestigungslöcher 35a, 35c bei der Befestigung der Seitenabdeckung 12 am Blendenprofil 13 genutzt. Das Vorhandensein von vier Befestigungslöchern 35a-d ermöglicht die Anpassung an unterschiedliche Abstände der Montagelöcher 22a, b auf Seiten des Blendenprofils 13.

Die Befestigungslöcher 35a-d sind jeweils mit einem Abstand x₁ von der Anschlagfläche 28 des Anschlagabschnitts 29 beabstandet angeordnet.

Dabei ist der Abstand x₁ der Befestigungslöcher 35a-d von der Anschlagfläche kleiner als der Abstand der Montagelöcher 22a,b von der Profilkante 17 des Blendenprofils 13.

Zur Befestigung der Seitenabdeckung 12 am Blendenprofil 13 wird diese mit dem Befestigungsabschnitt 30 voraus an das Blendenprofil 13 herangeführt, wobei der Befestigungsabschnitt 30 in den zugeordneten Aufnahmeabschnitt 18 des Blendenprofils 13 eingeführt wird. Das Einführen des Befestigungsabschnitts 30 kann beispielsweise händisch durchgeführt werden, bis der Befestigungsabschnitt nicht mehr weiter in den Aufnahmeabschnitt hinein verlagerbar ist. In dieser Stellung ist den beiden Montagelöchern 22a,b am Blendenprofil jeweils ein Befestigungsloch 35a, 35c zugeordnet. Die Lochmitte eines Montagelochs 22a fluchtet jedoch nicht mit einer Lochmitte des zugeordneten Befestigungslochs 35a,c, sondern die Lochmitte des Befestigungslochs 35a,c befindet sich näher an der Profilkante des Blendenprofils als die Lochmitte des Montagelochs 22a,b.

Anschließend werden die Befestigungsschrauben 26a,b in die zugeordneten Durchgangsöffnungen 25a,b am Basisabschnitt 24 des Blendenhalters 23 eingeführt, durchsetzen diese und durchsetzen anschließend die zugeordneten Montagelöcher 22a,b am Blendenprofil 13 und greifen dann in die zugeordneten Befestigungslöcher 35a,c an der Seitenabdeckung ein. Beim anschließenden Einschrauben wird die Seitenabdeckung seitlich in den Aufnahmeabschnitt 18 hineinverlagert, wodurch gewährleistet ist, dass die Anschlagfläche 28 am Anschlagelement 29 der Seitenabdeckung an die Profilkante 17 des Blendenprofils anschlägt und hier für einen spaltfreien Übergang sorgt. Die Seitenabdeckung 12 wird also sauber an die Profilkante 17 des Blendenprofils gedrückt, wobei sich durch den Gegenhalt der Befestigungsschrauben 26a,b in den Befestigungslöchern 35a,c die Schraubenausziehkräfte erhöhen, was zu einem besseren Halt des gleichzeitig mit der Seitenabdeckung am Blendenprofil befestigten Blendenhalters 23 sorgt.

## Patentansprüche

1. Bewegbares Möbelteil, insbesondere Schublade, mit einem Blendenprofil (13) und wenigstens einer Seitenabdeckung (12) für das Blendenprofil (13) und einer Vorrichtung (11) zur Befestigung der Seitenabdeckung (12) am Blendenprofil (13)mit einem an der Seitenabdeckung (12) ausgebildeten, mit einer Anschlagfläche (28) ausgestatteten Anschlagabschnitt (29) und einem demgegenüber querschnittskleineren Befestigungsabschnitt (30), der in einen hohlen, sich von einer Profilkante (17) ins Innere des Blendenprofils (13) erstreckenden Aufnahmeabschnitt (18) am Blendenprofil (13) einsteckbar ist, wobei am Befestigungsabschnitt (30) wenigstens ein Befestigungsloch (35a-d) ausgebildet ist, dem wenigstens ein sich am Blendenprofil (13) von einer Blendenprofil-Rückseite (19) in den hohlen Aufnahmeabschnitt (18) erstreckendes Montageloch (22a,b) zugeordnet ist, wobei das Befestigungsloch (35a-d) und das Montageloch (22a,b) derart zueinander ausgerichtet sind, dass der Befestigungsabschnitt (30) beim Einführen von Befestigungsmitteln durch das Montageloch (22a,b) in das Befestigungsloch (35a-d) in den Aufnahmeabschnitt (18) hinein verlagerbar ist, sodass der Anschlagabschnitt (29) an die Profilkante (17) des Blendenprofils (13) drückbar ist, **dadurch gekennzeichnet, dass** das wenigstens eine Befestigungsloch (35a-d) in Breitenrichtung der Seitenabdeckung (12) mit einem Abstand x₁ von der Anschlagfläche (28) des Anschlagabschnitts (29) beabstandet ist und das wenigstens eine Montageloch (22a,b) in Breitenrichtung des Blendenprofils (13) mit Abstand x₂ von der Profilkante (17) beabstandet ist, wobei der Abstand x₁ kleiner als der Abstand x₂ ist.

2. Bewegbares Möbelteil nach Anspruch 1, **dadurch gekennzeichnet, dass** mehrere, in Höhenrichtung der Seitenabdeckung (12) beabstandet zueinander angeordnete Befestigungslöcher (35a-d) vorgesehen sind, denen mehrere, in Höhenrichtung des Blendenprofils (13) beabstandet zueinander angeordnete Montagelöcher (22a,b) zugeordnet sind.

3. Bewegbares Möbelteil nach Anspruch 2, **dadurch gekennzeichnet, dass** die Befestigungslöcher (35a-d) in Höhenrichtung der Seitenabdeckung (12) und die Montagelöcher (22a,b) in Höhenrichtung des Blendenprofils (13) zueinander fluchtend ausgerichtet sind.

4. Bewegbares Möbelteil nach einem der vorhergehenden Ansprüche, **gekennzeichnet durch** wenigstens einen Blendenhalter (23) zur Befestigung des Blendenprofils (13) an einem Seitenteil des bewegbaren Möbelteils, insbesondere Schublade, wobei der Blendenhalter (23) wenigstens eine dem Montageloch (22a,b) am Blendenprofil (13) zugeordnete Durchgangsöffnung (25a,b) aufweist, über die zur gleichzeitigen Befestigung des Blendenhalters (23) und der Seitenabdeckung (12) am Blendenprofil (13) Befestigungsmittel in das Montageloch (22a,b) und weiter in das Befestigungsloch (35a-d) einführbar sind.

5. Bewegbares Möbelteil nach einem der vorhergehenden Ansprüche, **dadurch gekennzeichnet, dass** das Blendenprofil aus Metall, insbesondere Aluminium besteht.

6. Bewegbares Möbelteil nach einem der vorhergehenden Ansprüche, **dadurch gekennzeichnet, dass** die Seitenabdeckung (12) aus Kunststoff besteht.

7. Möbel, mit einem relativ zu einem Möbelkorpus des Möbels bewegbar geführten Möbelteil, insbesondere Schublade, wobei das Möbelteil ein Blendenprofil (13), wenigstens eine Seitenabdeckung (12) für das Blendenprofil (13) und eine Vorrichtung (11) zur Befestigung der Seitenabdeckung (12) am Blendenprofil (13) aufweist, **dadurch gekennzeichnet, dass** das Möbelteil nach einem der Ansprüche 1 bis 6 ausgebildet ist.

## Claims

1. Movable furniture component, in particular drawer, having a cover profile (13) and at least one side cover (12) for the cover profile (13) and a device (11) for securing the side cover (12) to the cover profile (13), having a stop portion (29) which is constructed on the side cover (12) and which is provided with a stop face (28) and a securing portion (30) which has a smaller cross-section in comparison and which can be inserted into a hollow receiving portion (18) which extends from a profile edge (17) into the inner side of the cover profile (13) on the cover profile (13), wherein there is constructed in the securing portion (30) at least one securing hole (35a-d) with which at least one assembly hole (22a, b) which extends in the cover profile (13) from a cover profile rear side (19) into the hollow receiving portion (18) is associated, wherein the securing hole (35a-d) and the assembly hole (22a, b) are orientated with respect to each other in such a manner that the securing portion (30), when securing means are introduced through the assembly hole (22a, b), can be displaced into the securing hole (35a-d) into the receiving portion (18) so that the stop portion (29) can be pressed onto the profile edge (17) of the cover profile (13), **characterised in that** the at least one securing hole (35a-d) is spaced apart in the width direction of the side cover (12) with a spacing x₁ from the stop face (28) of the stop portion (29) and the at least one assembly hole (22a, b) is spaced apart in the width direction of the cover profile (13) with
a spacing x₂ from the profile edge (17), wherein the spacing x₁ is smaller than the spacing x₂.

2. Movable furniture component according to Claim 1, **characterised in that** there are provided a plurality of securing holes (35a-d) which are arranged spaced apart from each other in the vertical direction of the side cover (12) and with which a plurality of assembly holes (22a, b) which are arranged with spacing from each other in the vertical direction of the cover profile (13) are associated.

3. Movable furniture component according to Claim 2, **characterised in that** the securing holes (35a-d) are orientated in alignment with each other in the vertical direction of the side cover (12) and the assembly holes (22a, b) are orientated in alignment with each other in the vertical direction of the cover profile (13).

4. Movable furniture component according to any one of the preceding claims, **characterised by** at least one cover retention member (23) for securing the cover profile (13) to a side portion of the movable furniture component, in particular drawer, wherein the cover retention member (23) has at least one through-opening (25a, b) which is associated with the assembly hole (22a, b) in the cover profile (13) and via which for simultaneous securing of the cover retention member (23) and the side cover (12) to the cover profile (13) securing means can be introduced into the assembly hole (22a, b) and further into the securing hole (35a-d).

5. Movable furniture component according to any one of the preceding claims, **characterised in that** the cover profile comprises metal, in particular aluminium.

6. Movable furniture component according to any one of the preceding claims, **characterised in that** the side cover (12) comprises plastics material.

7. Item of furniture, having a furniture component which is movably guided relative to a furniture carcass of the item of furniture, in particular drawer, wherein the furniture component has a cover profile (13), at least one side cover (12) for the cover profile (13) and a device (11) for securing the side cover (12) to the cover profile (13), **characterised in that** the furniture component is constructed according to any one of Claims 1 to 6.

## Revendications

1. Partie de meuble mobile, en particulier tiroir, avec un profil de panneau (13) et au moins un cache latéral (12) pour le profil de panneau (13) et un dispositif (11) pour la fixation du cache latéral (12) sur le profil de panneau (13) avec une section de butée (29) équipée d'une surface de butée (28), réalisée sur le cache latéral (12) et une section de fixation (30) plus petite en section transversale par rapport à celle-ci qui peut être enfichée dans une section de réception (18) creuse, s'étendant depuis une arête de profil (17) à l'intérieur du profil de panneau (13) sur le profil de panneau (13), dans laquelle sur la section de fixation (30), au moins un trou de fixation (35a-d) est réalisé, auquel est associé au moins un trou de montage (22a, b) s'étendant sur le profil de panneau (13) d'un côté arrière de profil de panneau (19) dans la section de réception (18) creuse, dans laquelle le trou de fixation (35a-d) et le trou de montage (22a, b) sont orientés l'un par rapport à l'autre de telle manière que la section de fixation (30) puisse être déplacée lors de l'introduction de moyens de fixation au travers du trou de montage (22a, b) dans le trou de fixation (35a-d) dans la section de réception (18) de sorte que la section de butée (29) puisse être pressée contre l'arête de profil (17) du profil de panneau (13), **caractérisée en ce que** l'au moins un trou de fixation (35a-d) est espacé dans le sens de la largeur du cache latéral (12) à une distance x1 de la surface de butée (28) de la section de butée (29) et l'au moins un trou de montage (22a, b) est espacé dans le sens de la largeur du profil de panneau (13) à une distance x2 de l'arête de profil (17), dans laquelle la distance x1 est inférieure à la distance x2.

2. Partie de meuble mobile selon la revendication 1, **caractérisée en ce que** plusieurs trous de fixation (35a-d) agencés à distance les uns des autres dans le sens vertical du cache latéral (12) sont prévus, auxquels sont associés plusieurs trous de montage (22a, b) agencés à distance les uns des autres dans le sens vertical du profil de panneau (13).

3. Partie de meuble mobile selon la revendication 2, **caractérisée en ce que** les trous de fixation (35a-d) dans le sens vertical du cache latéral (12) et les trous de montage (22a, b) dans le sens vertical du profil de panneau (13) sont orientés en alignement les uns sur les autres.

4. Partie de meuble mobile selon l'une des revendications précédentes, **caractérisée par** au moins un support de panneau (23) pour la fixation du profil de panneau (13) sur une partie latérale de la partie de meuble mobile, en particulier du tiroir, dans laquelle le support de panneau (23) présente au moins une ouverture de passage (25a, b) associée au trou de montage (22a, b) sur le profil de panneau (13), par le biais de laquelle pour la fixation simultanée du support de panneau (23) et du cache latéral (12) sur le profil de panneau (13), des moyens de fixation peuvent être introduits dans le trou de montage (22a, b) et davantage dans le trou de fixation (35a-d).

5. Partie de meuble mobile selon l'une des revendications précédentes, **caractérisée en ce que** le profil de panneau se compose de métal, en particulier d'aluminium.

6. Partie de meuble mobile selon l'une des revendications précédentes, **caractérisée en ce que** le cache latéral (12) se compose de matière plastique.

7. Meuble, avec une partie de meuble guidée de manière mobile par rapport à un corps de meuble du meuble, en particulier un tiroir, dans lequel la partie de meuble présente un profil de panneau (13), au moins un cache latéral (12) pour le profil de panneau (13) et un dispositif (11) pour la fixation du cache latéral (12) sur le profil de panneau (13), **caractérisé en ce que** la partie de meuble est réalisée selon l'une des revendications 1 à 6.
